# EUROPÄISCHE PATENTSCHRIFT

(11) **EP 0 228 547 B1**
(45) Veröffentlichungstag und Bekanntmachung des Hinweises auf die Patenterteilung: **11.09.1991**
(21) Anmeldenummer: 86115860.8
(22) Anmeldetag: 14.11.1986
(51) Int. Cl.: F02P 17/00

(54) **Verfahren zum Messen und Einstellen des Zündwinkels an einer Brennkraftmaschine**
Method for measurement and calibration of the ignition angle of an internal combustion engine
Méthode pour mesurer et régler l'avance à l'allumage d'un moteur à combustion interne

(30) Priorität: 14.12.1985 DE 3544249
(43) Veröffentlichungstag der Anmeldung: 15.07.1987
(73) Patentinhaber: AUDI AG, 85045 Ingolstadt (DE)
(72) Erfinder: Euringer, Robert, D-8426 Altmannstein (DE)
(74) Vertreter: Le Vrang, Klaus

(56) Entgegenhaltungen:
- DE-A- 3 146 185
- FR-A- 1 184 756
- FR-A- 1 289 582
- US-A- 3 101 611
- US-A- 3 243 997
- US-A- 3 777 559

## Beschreibung

Die Erfindung betrifft ein Verfahren zum Messen und Einstellen des Zündwinkels an einer Brennkraftmaschine gemäß dem Oberbegriff des Anspruchs 1.

Zur Messung und Einstellung des Zündwinkels werden in bekannter Weise bei laufendem Motor drehende Marken, insbesondere an der Schwungscheibe, mit einem Lichtblitzstroboskop (Blitzpistole) angeblitzt und dadurch scheinbar zum Stillstand gebracht. Für eine Zündwinkelverstellung wird das Verteilergehäuse verdreht und in einer geeigneten Stellung mit einer Klemmschraube justiert.

Diese Zündungseinstellung wird sowohl in den Werkstätten beim Kundendienst als auch bei den Motor- und Fahrzeugherstellern auf sogenannten Einlaufprüfständen in der gleichen Art durchgeführt. Dieses Einstellverfahren hat eine Reihe von Nachteilen.

Ein gravierender Nachteil besteht darin, daß die Einstellung am laufenden Motor erfolgt. Dadurch gehen Schwingungen des Motors, insbesondere Drehschwingungen der Kurbelwelle und ggf. von Zwischenwellen unerwünscht in die Messung mit ein und verfälschen das Ergebnis und damit die Zündwinkeleinstellung. Weiter gehen unerwünscht Toleranzen und unterschiedliche Flankenanlagen der Verzahnungen von Übertragungsteilen beim Motorlauf in die Zündwinkelmessung mit ein.

Es ist bekannt, das die Zündwinkelmessung mit dem Stroboskop subjektiv von der Bedienperson je nach Blickwinkel, Feinfühligkeit der Einstellung und Gewissenhaftigkeit beeinflußt wird. Bei Motor- oder Fahrzeugherstellern ist ein hoher Personal- und Kostenaufwand für die Zündwinkeleinstellung erforderlich. Zudem kann die Zündwinkeleinstellung mit Blitzpistolen kaum oder nur mit großen Schwierigkeiten automatisiert werden.

Eine bekannte Einrichtung zur Meßung des Zündwinkels (FR-A-1 289 582) besteht aus einer mit der Kurbelwelle verbundenen Scheibe, die am Umfang ein Magnetband trägt. Dieses Magnetband läuft an einem magnetischen Lesekopf vorbei, in dem pro Umdrehung der Scheibe 360 Impulse, pro Winkelgrad ein Impuls, erzeugt werden. Auf der Scheibe ist zudem eine Markierung angebracht, die bei einer bestimmten Stellung die obere Totpunktlage des Kolbens anzeigt. Diese Markierung wird optisch abgetastet, wodurch über eine fotoelektrische Zelle ein elektrischer Impuls beim Durchgang des Kolbens durch den oberen Totpunkt erhalten wird. Dieser Impuls wird zum Öffnen einer elektrischen Torschaltung verwendet. Nach dem Öffnen der Torschaltung werden die Drehwinkelimpulse in Form einer Spannungs-Treppenfunktion aufsummiert. Bei der Zündung wird ein Zündimpuls am Unterbrecher abgegriffen, der die Torschaltung schließt. Die aufsummierte Treppenspannung ist somit ein Maß für den Zündwinkel zwischen oberem Totpunkt und dem Zündzeitpunkt. Die erhaltene Treppenspannung wird in der Schaltung weiterverarbeitet. Mit Hilfe eines Oszillographen kann der Zündwinkel festgestellt werden.

Die Meßung des Zündwinkels soll auch hier in üblicher Weise am laufenden Motor erfolgen.

Diesen vorstehenden Unzulänglichkeiten steht die Forderung entgegen, aus Gründen des Umweltschutzes, der Energie- und Kosteneinsparung die Zündung möglichst einfach, schnell und sehr genau einstellen zu können. Falls der Zündwinkel genau einstellbar ist, kann der Motor in gewünschter Weise nahe an der Klopfgrenze betrieben werden, wodurch eine große Leistung bei optimaler Verbrennung erreicht wird. Dadurch werden bessere Abgaswerte und ein geringerer Verbrauch erhalten. Bei der derzeitigen relativ ungenauen Einstellung mit Toleranzen von zwei und mehr Winkelgraden, wird von vornherein ein größerer Sicherheitsabstand von der Klopfgrenze eingehalten.

Aufgabe der Erfindung ist es demgegenüber, ein Verfahren zum Messen und Einstellen des Zündwinkels an einer Brennkraftmaschine zu schaffen, das zu genauen Einstellwerten führt und einfach zu handhaben ist.

Diese Aufgabe wird bei einem gattungsgemäßen Verfahren mit den kennzeichnenden Merkmalen des Anspruchs 1 gelöst.

Gemäß Anspruch 1 wird ein Drehwinkelgeber mit Impulsausgang verwendet, der mit der Brennkraftmaschine während der Meßung und Einstellung drehangetrieben verbunden wird. Der Drehwinkelgeber ist im wesentlichen eine Scheibe mit am Umfang verteilten Schlitzen oder Marken, wodurch bei der Drehung je Winkeleinheit eine bestimmte Anzahl von Impulsen abgegeben werden. Diese Impulse werden in einem Zähler vom Zündzeitpunkt bis zum oberen Totpunkt des entsprechenden Kolbens bzw. bei Spätzündung vom oberen Totpunkt bis zum Zündzeitpunkt gezählt und in einer digitalen Anzeigevorrichtung angezeigt. Ablesefehler sind durch die digitale Anzeige praktisch ausgeschlossen.

Besonders vorteilhaft kann die Zündwinkeleinstellung bei kaltem Motor durchgeführt werden, wobei die drehenden Teile der Brennkraftmaschine mit Hilfe eines Fremdantriebs, insbesondere mit einem Elektromotor, mit relativ kleiner Drehzahl angetrieben werden. Dadurch werden Ungenauigkeiten und Verfälschungen des Meßergebnisses, die durch Schwingungen des Motors, insbesondere Drehschwingungen der Kurbelwelle, und durch unterschiedliche und wechselnde Flankenanlagen von Verzahnungen auftreten, weitgehend vermieden, da der Fremdantrieb gleichmäßig in einer Richtung erfolgt. Die Drehzahl des Fremdantriebs ist in weiten Grenzen frei wählbar, da der Drehwinkelgeber die Drehwinkelimpulse unabhängig von der Drehgeschwindigkeit abgibt.

Ein besonderer Vorteil der Zündwinkeleinstellung am kalten Motor ergibt sich dadurch für einen Motorenhersteller. Die Zündwinkeleinstellung braucht hierbei nicht mehr am Einlaufprüfstand durchgeführt werden, sondern kann unmittelbar am Motormontageband an einer Stelle mit wesentlich weniger Personal durchgeführt werden. Damit laufen alle Motoren über dieselbe Vorrichtung zur Zündwinkeleinstellung, so daß damit auch Toleranzen, die sich aus der Vielzahl der bisherigen Einlaufprüfstände und der dortigen Bedienpersonen ergeben, wegfallen. Da die Zündwinkeleinstellung bereits bei kaltem Motor erfolgt ist, werden bereits beim ersten Anlassen des Motors relativ gute Abgaswerte erhalten, so daß die Einstellung und die dadurch verkürzte Einlaufphase umweltfreundlicher sind.

Zweckmäßig wird ein Drehwinkelgeber verwendet, der 3.600 Impulse für eine Umdrehung abgibt. Damit entsprechen einem Winkelgrad 10 Impulse, so daß eine Auflösung auf ein Zehntel Grad möglich ist. Zudem können die gezählten Impulswerte direkt angezeigt werden und als Winkelgrade abgelesen werden. Bei Drehwinkelgebern mit anderen Impulswerten ist ein (elektronischer) Umrechnungsfaktor zur Ermittlung der Winkelgrade des Zündwinkels erforderlich (Anspr. 2).
Mit Anspruch 3 wird vorgeschlagen, daß der Drehwinkelgeber zusätzlich zu den Drehwinkelimpulsen auch den Triggerimpuls für den oberen Totpunkt des zugeordneten Kolbens erzeugt. Drehwinkelgeber mit einem solchen zusätzlichen Startimpuls sind auf dem Markt erhältlich. Für die Zwecke der Zündwinkelmessung ist es erforderlich, diesen Startimpuls mit der Stellung des oberen Totpunkts zu korrelieren. Beispielsweise ist auf dem Schwungrad üblicherweise eine Justiermarke angebracht, die eine direkte Korrelation zwischen Kolbenstellung und Stellung der Schwungscheibe bei jedem Motor eines gleichen Typs an der gleichen Stelle angibt. Bei der Verwendung des Einstellungsverfahrens an einem Montageband ist es somit nur einmal erforderlich, den Drehwinkelgeber bzw. die Stelle, wo der Drehwinkelgeber seinen Startimpuls abgibt, so einzustellen, daß diese Stelle mit dem oberen Totpunkt üblicherweise des ersten Zylinders übereinstimmt. Die Einstellung wird zweckmäßig so durchgeführt, daß der obere Totpunkt des Kolbens beispielsweise mit einer Meßuhr festgestellt wird und der Rotor gegenüber dem Stator des Drehwinkelgebers bis zum Startimpuls verdreht wird. Nachdem diese Einstellung einmal durchgeführt ist, liegt sie für jeden Motor des gleichen Typs fest, sofern der Drehwinkelgeber auf die vorhandenen Justierpunkte am Motorblock mit seinem Stator und die Justiermarke an der Schwungscheibe aufgesetzt ist.

Gemäß Anspruch 5 kann der Drehwinkel entweder wie beschrieben auf das Schwungrad oder von der Motorstirnseite, z. B. zusammen mit dem Antrieb aufgesetzt sein. Beim eingebauten Motor in ein Fahrzeug, insbesondere bei Zündwinkeleinstellungen in Werkstätten, sind diese Stellen nicht oder ungünstig zugänglich. Der Drehwinkelgeber kann aber auch bei abgezogener Verteilerkappe anstelle des Verteilerfingers aufgesetzt sein. Wenn in diesem Fall auch der Totpunktimpuls direkt vom Drehwinkelgeber abgegeben werden soll, wären auch in diesem Bereich entsprechende Justiermarken am Motor erforderlich.

Für das erfindungsgemäße Meß- und Einstellverfahren ist es erforderlich, dem Zähler eine Signalinformation über den Totpunkt zuzuführen. Dieser Totpunktimpuls kann wie beschrieben vom justierten Drehwinkelgeber selbst kommen oder gemäß Anspruch 4 durch eine direkte Meßung und Abtastung der Kolbenstellung ermittelt und zur Verfügung gestellt werden. Teilweise bereits bekannte Meßungen bestehen in Ultraschall-, Laser, Röntgenmeßungen, die zweckmäßig durch die Zündkerzenöffnung bei abgeschraubter Zündkerze erfolgen. Gerade im Kundendienstbereich, wo an sich vorhandene Justiermarken für den Drehwinkelgeber nicht oder schwierig zugänglich sind, kann eine solche, separate Meßung des oberen Totpunkts für das Zählende oder den Zählstart bei Spätzündung, vorteilhaft sein.

Das Zündimpulssignal wird nach Anspruch 6 einfach direkt am Verteiler abgegriffen. Zur Einleitung des Zündvorgangs werden heute üblicherweise Hall-Schalter verwendet, deren Signal flankengesteuert als Triggersignal für die Torsteuerung verwendbar ist, so daß eine sehr genaue Triggerung und Torsteuerung erzielt wird.

Ein weiteres Problem bei der bisherigen Zündwinkeleinstellung besteht darin, daß praktisch nur auf üblicherweise den ersten Zylinder abgestellt wurde. Es ist aber bekannt, daß durch Toleranzen in den Motorbauteilen, insbesondere in den Kurbelwellen, bei einer solchen Einstellung auf einen Zylinder nicht zwangsläufig alle anderen Zylinder optimal eingestellt sind. Eine Verbesserung wird demgegenüber mit Anspruch 7 erreicht, wenn die Zündwinkel aller Zylinder gemessen werden, was einfach mit dem aufgezeigten Verfahren durchführbar ist, und von den ermittelten Werten ein Mittelwert gebildet und angezeigt wird. Dadurch können zwangsläufig vorhandene Bauteiltoleranzen bezüglich der Zündwinkeleinstellung besser ausgeglichen werden, wodurch die Einstellung weiter an Genauigkeit gewinnt (Anspruch 7).

Im Hinblick auf die derzeitige Ausrüstung der Werkstätten, mit der nur eine Zündwinkeleinstellung auf einen (den ersten) Zylinder möglich ist und keine Mittelwertbildung über alle Zylinder durchgeführt werden kann, kann für die Reproduzierbarkeit beim späteren Kundendienst auch ein Hersteller von der genaueren Mittelwerteinstellung über alle Zylinder absehen und auch am Montageband entsprechend der späteren Kundendiensteinstellungen nur auf einen Zylinder bezogen, einstellen. Gemäß Anspruch 8 wird dazu ein relativ weites Tor am Zähler vorgesehen, in dem zwar der getriggerte Torbereich für die Zählung und Meßung des gewünschten Zylinders liegt, andere Impulse, z. B. Zündimpulse aus dem Hall-Schalter für die weiteren Zylinder keine Triggerung durchführen können.

Nach Anspruch 9 ist es zweckmäßig, die einlaufenden Winkelimpulse in einen Speicher zu zählen und den Speicherinhalt nach jeder Zählung anzuzeigen. Damit wird eine stehende und gut ablesbare Digitalanzeige möglich.

Die Grundeinstellung des Zündwinkels erfolgt üblicherweise bei Leerlaufbedingungen. Der Zündwinkel wird aber in der Regel bei anderen Betriebsbedingungen des Motors mit Hilfe einer Unterdruckdose und dem Saugrohrdruck verstellt. Je nach Ausführung des Verteilers wird die Unterdruckdose beim Motorleerlauf entweder belastet oder unbelastet. Um auch für die Zündwinkeleinstellung am kalten Motor die Leerlaufbedingung simulieren zu können, wird daher gemäß Anspruch 10, falls erforderlich, die Vakuumdose mit Hilfe einer Vakuumpumpe auf Anschlag gefahren. Die hierzu erforderlichen Drücke sind relativ gering, so daß auch eine entsprechend kleine Vakuumpumpe verwendbar ist.

Da die Zündwinkelmeßung unmittelbar durch die technische Einrichtung erfolgt und die Werte elektrisch zur Verfügung stehen, kann eine ggf. erforderliche Nachstellung des Verteilergehäuses durch einen Soll-Istwert-Vergleich und den Einsatz von Manipulatoren (Roboterarmen) automatisiert werden. Dies ist besonders vorteilhaft und kostengünstig bei der Serienherstellung von Motoren.

Weiter ist es nach Anspruch 12 ggf. zweckmäßig, die nunmehr elektrisch vorliegenden Zündwinkeleinstelldaten datenmäßig zu erfassen und für jeden Motor zu speichern.

Bei späteren Reklamationen, beispielsweise bei Abgasproblemen, kann die Einstellung nachgewiesen und auf die Grundeinstellung zurückgegriffen werden.

Anhand eines Ausführungsbeispiels wird die Erfindung mit weiteren Einzelheiten, Merkmalen und Vorteilen näher erläutert.

Es zeigen
- Fig. 1: eine schematische Darstellung eines Aufbaus zur Meßung und Einstellung des Zündwinkels,
- Fig. 2: eine schematische Darstellung eines Rotors eines Drehwinkelgebers.

In Fig. 1 ist schematisch eine Brennkraftmaschine 1 durch ihre Kurbelwelle 2 angedeutet, an der zur rechten Seite hin ein Schwungrad 3 und zur linken Seite hin ein Zahnriemenrad 4 angebracht ist. Über einen Zahnriemen 5 und ein weiteres Zahnriemenrad 6 ist eine Zwischenwelle 7 angetrieben, die ihrerseits in ein Zündverteilergehäuse 8 führt und dort einen Verteilerfinger 9 antreibt. Das Zündverteilergehäuse 8 ist mit einer Klemmschraube 10 nach der Zündwinkeleinstellung festlegbar. Weiter ist am Zündverteilergehäuse 8 eine an sich bekannte Unterdruckdose 11 angebracht.

Mit dem Schwungrad 8 ist ein Rotor 12 eines Drehwinkelgebers 13 über einen Hebel 14 drehangetrieben verbunden. Ein Stator 15 des Drehwinkelgebers 13 ist über Stützen 16 durch feststehende Justierpunkte 17 am Motorblock festgelegt. Als Justierpunkte werden zweckmäßig ohnehin vorhandene Paßbohrungen für die Getriebeanbringung verwendet.

Der Rotor 12 des Drehwinkelgebers 13 hat am Umfang verteilt 3.600 Marken (siehe Fig. 2, wo der Übersichtlichkeit halber nur ein Teil der Marken 18 angebracht ist), die beim Vorbeilaufen an einem Aufnehmer am Stator 15 jeweils einen Drehwinkelimpuls abgeben.

Der Drehwinkelgeber, bzw. der Stator 15 mit den Stützen 16 und der Rotor 12 mit dem Hebel 14 sind so justiert, daß eine spezielle Marke 19 am Rotor 12 (siehe Fig. 2) gegenüber dem Stator 15 so liegt, daß ein Startimpuls bzw. Totpunktimpuls erzeugt wird.

Ein Fremdantrieb 20 ist mit Pfeilen am Zahnriemenrad 4 dargestellt. Der Fremdantrieb kann beispielsweise ein Elektromotor sein, es ist jedoch ein Handantrieb mit Hilfe einer Kurbel möglich.

Der Ausgang des Drehwinkelgebers 13 gibt Drehwinkelimpulse ab sowie den justierten Totpunktimpuls, der der Marke 19 zugeordnet ist. Dieser Ausgang 21 ist dem Eingang eines Zählers 22 mit Speicher und einer Digitalanzeige 23 zugeführt. Weiter ist ein Ausgang 24 eines (nicht dargestellten) Hall-Schalters im Zündverteilergehäuse 8 dem Zähler 22 zugeführt.

Die dargestellte Anordnung hat folgende Funktion:

Über einen Fremdantrieb 20 wird bei kaltem Motor dieser angetrieben bzw. die Kurbelwelle 2 und das Schwungrad 3 gedreht. Durch die Hebelverbindung 14 wird dadurch auch der Rotor 12 des Drehwinkelgebers 13 und durch die Zwischenwellenverbindung 7 die Welle mit dem Hall-Schalter im Verteilergehäuse 8 gedreht. Bei der Einstellung eines Zündwinkels vor OT wird bei dem Zündimpuls vom Hall-Schalter (Z1 in Fig. 2) ein Toreingang am Zähler 22 geöffnet und damit der Zählvorgang gestartet. Von hier an laufen alle Drehwinkelimpulse, die den Marken 18 zugeordnet sind, in den Zähler ein und werden gezählt und in einen Speicher aufgenommen. Der Zählvorgang wird beendet, wenn die Marke 19 bwz. OT erreicht ist. Anschließend wird der Speicherwert der Digitalanzeige 23 zugeführt und dort bis zum nächsten Zählergebnis angezeigt. Die Anzeige stellt direkt die Winkelgrade auf zehntel Grade genau dar. Wenn eine Zündwinkeleinstellung nach OT erfolgen soll, wird der Zählvorgang mit dem Totpunktimpuls gestartet und mit dem Zündimpuls beendet (siehe Z2 in Fig. 2).

Je nach Motorausführung kann der Antrieb der Welle im Zündverteilergehäuse 8, d. h. des Hall-Schalters in bekannter Weise anders, z. B. unmittelbar über Zahnräder erfolgen. Weiter ist aus Fig. 1 zu erkennen, daß es insbesondere bei einer Automatisierung der erfindungsgemäßen Zündwinkeleinstellung zweckmäßig sein kann, den Drehwinkelgeber 13 und den Fremdantrieb 20 in einer Einheit zusammenzufassen und von einer Seite an die Brennkraftmaschine 1 gemeinsam heranzuführen.

Zusammenfassend wird festgestellt, daß mit dem erfindungsgemäßen Verfahren eine genaue, einfach handhabbare und automatisierbare Zündwinkeleinstellung zur Verfügung gestellt wird.

## Patentansprüche

1. Verfahren zum Messen und Einstellen des Zündwinkels an einer Brennkraftmaschine (1),
wobei ein Drehwinkelgeber (13) mit Impulsausgang an der Brennkraftmaschine (1) vorgesehen ist und eine der Brennkraftmaschine (1) entsprechende Drehbewegung durchführt, wobei je Winkeleinheit eine bestimmte Anzahl von Impulsen abgegeben wird,
ein Impulssignal beim Durchgang an einem oberen Totpunkt wenigstens eines Kolbens erzeugt wird,
ein Zündimpulssignal beim Zündzeitpunkt abgegriffen wird, der Impulsausgang (21) des Drehwinkelgebers (13), das Impulssignal für den oberen Totpunkt und das Zündimpulssignal einer elektronischen Tor- und Summierschaltung zugeführt sind,
dadurch gekennzeichnet,
daß die Tor- und Summierschaltung ein elektronischer Zähler (22) ist, wobei das Impulssignal für den oberen Totpunkt und das Zündimpulssignal als Triggersignal für einen Toreingang des Zählers (22) verwendet sind und während der Toröffnung die Impulse aus dem Drehwinkelgeber (13) eingezählt werden und der Wert einer digitalen Anzeigevorrichtung (23) zugeführt wird,
daß die Brennkraftmaschine (1) während der Zündwinkelmessung und -einstellung von einem Fremdantrieb (20), insbesondere einem Elektromotor, mit relativ kleiner Drehzahl angetrieben wird und
daß der Drehwinkelgeber für eine Messung und Einstellung des Zündwinkels mit der Brennkraftmaschine (1) verbunden wird.

2. Verfahren nach Anspruch 1, **dadurch gekennzeichnet,** das der DrehwinkelgeDer (13) bei einer Umdrehung 3.600 Impulse abgibt.

3. Verfahren nach Anspruch 1 oder 2, **dadurch gekennzeichnet,** daß der Drehwinkelgeber (13) gegenüber dem oberen Totpunkt justiert anbringbar ist und der Drehwinkelgeber (13) auch das Totpunktsignal (Marke 19) abgibt.

4. Verfahren nach einem der Ansprüche 1 oder 2, **dadurch gekennzeichnet,** daß das Totpunktsignal durch direktes Abtasten der Kolbenstellung ermittelt wird.

5. Verfahren nach einem der Ansprüche 1 bis 4, **dadurch gekennzeichnet,** daß der Drehwinkelgeber (13) auf das Schwungrad (3) oder bei abgezogener Verteilerkappe anstelle des Verteilerfingers aufgesetzt ist.

6. Verfahren nach einem der Ansprüche 1 bis 5, **dadurch gekennzeichnet,** daß das Zündimpulssignal (Ausgang 24) direkt von einem Hall-Schalter des Verteilers abgegriffen wird.

7. Verfahren nach einem der Ansprüche 1 bis 6, **dadurch gekennzeichnet,** daß die Zündwinkel aller Zylinder gemessen werden und elektronisch ein Mittelwert gebildet und angezeigt wird.

8. Verfahren nach einem der Ansprüche 1 bis 6, **dadurch gekennzeichnet,** daß elektronisch durch ein entsprechendes Tor am Zähler (22) nur der Zündwinkel eines Zylinders gemessen wird.

9. Verfahren nach einem der Ansprüche 1 bis 8, **dadurch gekennzeichnet,** daß die Winkelimpulse in einen Speicher des Zählers (22) gezählt werden und der Speicherinhalt jeweils angezeigt wird.

10. Verfahren nach einem der Ansprüche 1 bis 9, **dadurch gekennzeichnet,** daß zur Simulierung der Leerlaufbedingung falls erforderlich eine Vakuumdose (11) mit einer Vakuumpumpe verbunden ist.

11. Verfahren nach einem der Verfahren nach Anspruch 1 bis 10, **dadurch gekennzeichnet,** daß das Aufsetzen des Drehwinkelgebers (13), des Fremdantriebs (20), die Steuerung der Messung und die Zündwinkeleinstellung durch Verdrehen und Feststellen des Verteilergehäuses (8) durch einen Soll-Ist-Wertvergleich und die Verwendung von Manipulatoren automatisiert ist.

12. Verfahren nach einem der Ansprüche 1 bis 11, **dadurch gekennzeichnet,** daß die Zündwinkel-Einstellungsdaten, die am Zähler (22) elektrisch zur Verfügung stehen, einer Datenerfassung zugeführt werden.

## Claims

1. Method for measuring and adjusting the firing angle in an internal combustion engine (1), in which an angle-of-rotation transmitter (13) with pulse output is provided on the internal combustion engine (1) and executes a rotational movement corresponding to the internal combustion engine (1), a given number of pulses being emitted per angular unit, a pulse signal being generated when at least one piston passes through top dead centre, a firing pulse signal being picked off at the firing point, and the pulse output (21) of the angle-of-rotation transmitter (13), the pulse signal for top dead centre and the firing pulse signal being fed to an electronic gate and summation circuit, characterized in that the gate and summation circuit is an electronic counter (22), in which the pulse signal for top dead centre and the firing pulse signal are used as trigger signals for a gate input of the counter (22) and the pulses from the angle-of-rotation transmitter (13) are counted in while the gate is open and the value is fed to a digital indicator (23), in that during the measurement and adjustment of the firing angle the internal combustion engine (1) is driven by an external drive (20), especially an electric motor, at relatively low rotational speed, and in that the angle-of-rotation transmitter for measuring and adjusting the firing angle is connected to the internal combustion engine (1).

2. Method according to Claim 1, characterized in that the angle-of-rotation transmitter (13) emits 3600 pulses during one revolution.

3. Method according to Claim 1 or 2, characterized in that the angle-of-rotation transmitter (13) can be positioned and attached opposite top dead centre and the angle-of-rotation transmitter (13) also emits the dead centre signal (mark 19).

4. Method according to one of Claims 1 or 2, characterized in that the dead centre signal is determined by direct sensing of the piston position.

5. Method according to one of Claims 1 to 4, characterized in that the angle-of-rotation transmitter (13) is placed on the flywheel (3) or in the place of the distributor arm with the distributor cap removed.

6. Method according to one of Claims 1 to 5, characterized in that the firing pulse signal (output 24) is picked directly off a Hall-effect switch on the distributor.

7. Method according to one of Claims 1 to 6, characterized in that the firing angles of all cylinders are measured and a mean value is formed and indicated electronically.

8. Method according to one of Claims 1 to 6, characterized in that only the firing angle of one cylinder is measured electronically by a corresponding gate at the counter (22).

9. Method according to one of Claims 1 to 8, characterized in that the angle pulses are counted into a memory of the counter (22) and the content of the memory is indicated at all times.

10. Method according to one of Claims 1 to 9, characterized in that, if needed, a vacuum box (11) is connected to a vacuum pump to simulate the idling condition.

11. Method according to one of the methods according to Claims 1 to 10, characterized in that the placing of the angle-of-rotation transmitter (13) and of the external drive (20), the control of the measurement and the adjustment of the firing angle by twisting and locking the distributor casing (8) are automated by a setpoint/actual-value comparison and the use of manipulators.

12. Method according to one of Claims 1 to 11, characterized in that the firing angle adjustment data, which are available electrically at the counter (22), are fed to a data acquisition system.

## Revendications

1. Procédé pour la mesure et le réglage de l'angle d'allumage sur un moteur à combustion interne (1), dans lequel
un détecteur d'angle de rotation (13) à signal de sortie impulsionnel est prévu sur le moteur à combustion interne (1) et effectue un mouvement de rotation correspondant à celui du moteur à combustion interne (1), un nombre déterminé d'impulsions étant émis par unité d'angle,
un signal impulsionnel est produit au passage par le point mort haut d'au moins un piston,
un signal impulsionnel d'allumage est émis au point d'allumage,
le signal de sortie impulsionnel (21) du détecteur d'angle de rotation (13), le signal impulsionnel pour le point mort haut et le signal impulsionnel d'allumage étant appliqués à un circuit porte et sommateur,
caractérisé en ce que le circuit porte et sommateur est un compteur électronique (22), le signal impulsionnel pour le point mort haut et le signal impulsionnel d'allumage étant utilisés comme signal de déclenchement pour une entrée de porte du compteur (22), les impulsions provenant du détecteur d'angle de rotation (13) étant comptées pendant l'ouverture de la porte et la valeur étant transmise à un dispositif indicateur numérique (23),
en ce que, pendant la mesure et le réglage de l'angle d'allumage, le moteur à combustion interne (1) est entraîne à une vitesse de rotation relativement faible par un dispositif d'entraînement extérieur (20), en particulier par un moteur électrique,
et en ce que le détecteur d'angle de rotation est raccordé au moteur à combustion interne pour une opération de mesure et de réglage de l'angle d'allumage.

2. Procédé selon la revendication 1, caractérisé en ce que le détecteur d'angle de rotation (13) émet 3600 impulsions par tour.

3. Procédé selon la revendication 1 ou 2, caractérisé en ce que le détecteur d'angle de rotation (13) peut être monte en position ajustée par rapport au point mort haut et en ce que le détecteur d'angle de rotation (13) émet aussi le signal de point mort (repère 19).

4. Procédé selon la revendication 1 ou 2, caractérisé en ce que le signal de point mort est obtenu par détection directe de la position du piston.

5. Procédé selon l'une quelconque des revendications 1 à 4, caractérisé en ce que le détecteur d'angle de rotation (13) est monté sur le volant (3) ou à la place du doigt de distributeur d'allumage après que le chapeau de distributeur a été retiré.

6. Procédé selon l'une quelconque des revendications 1 à 5, caractérisé en ce que le signal impulsionnel d'allumage (sortie 24) provient directement d'un commutateur à effet Hall du distributeur.

7. Procédé selon l'une quelconque des revendications 1 à 6, caractérisé en ce que les angles d'allumage de tous les cylindres sont mesurés et une valeur moyenne est formée et affichée électroniquement.

8. Procédé selon l'une quelconque des revendications 1 à 6, caractérisé en ce qu'il n'est mesuré électroniquement, par une porte correspondante au niveau du compteur (22), que l'angle d'allumage d'un cylindre.

9. Procédé selon l'une quelconque des revendications 1 à 8, caractérisé en ce que les impulsions d'angle sont comptées dans une mémoire du compteur (22) et le contenu du compteur est affiché chaque fois.

10. Procédé selon l'une quelconque des revendications 1 à 9, caractérisé en ce que pour la simulation des conditions de marche à vide en cas de nécessité, une boîte à vide (11) est raccordée à une pompe à vide.

11. Procédé selon l'une quelconque des revendications 1 à 10, caractérisé en ce que le montage du détecteur d'angle de rotation (13), du dispositif d'entraînement extérieur (20), la commande de la mesure et le réglage d'angle d'allumage par rotation et fixation du boîtier de distributeur (8) sont automatisés par comparaison des valeurs prévues avec les valeurs réelles et par utilisation de manipulateurs.

12. Procédé selon l'une quelconque des revendications 1 à 11, caractérisé en ce que les données de réglage de l'angle d'allumage, qui sont disponibles sous forme électrique au niveau du compteur (22), sont transmises à un enregistreur de données.
